# EUROPÄISCHE PATENTSCHRIFT

(11) **EP 0 659 031 B1**
(45) Veröffentlichungstag und Bekanntmachung des Hinweises auf die Patenterteilung: **23.09.1998**
(21) Anmeldenummer: 94118843.5
(22) Anmeldetag: 30.11.1994
(51) Int. Cl.: H04R 7/20, H04R 31/00

(54) **Aufhängung für Konuslautsprecher**
Suspension for cone loudspeaker
Suspension pour haut-parleur à membrane conique

(30) Priorität: 18.12.1993 DE 4343324
(43) Veröffentlichungstag der Anmeldung: 21.06.1995
(73) Patentinhaber: NOKIA TECHNOLOGY GmbH, 75175 Pforzheim (DE)
(72) Erfinder: Geisenberger, Stefan, D-94315 Straubing (DE)

(56) Entgegenhaltungen:
- EP-A- 0 552 040
- WO-A-90/03710
- WO-A-93/23966
- DE-A- 3 241 757
- US-A- 4 881 617
- US-A- 5 115 474
- PATENT ABSTRACTS OF JAPAN vol. 6, no. 67 (E-104) 28. April 1982 & JP-A-57 009 195 (MATSUSHITA ELECTRIC IND CO LTD)
- PATENT ABSTRACTS OF JAPAN vol. 8, no. 268 (E-283) 7. Dezember 1984 & JP-A-59 139 791 (MATSUSHITA DENKI SANGYO KK)

## Beschreibung

### Technisches Gebiet

Die Erfindung befaßt sich mit der Aufhängung von Konuslautsprechern, insbesondere mit der Ausbildung von hochtemperaturfesten Ausbildungen von Sicken und deren Befestigung mit der Membran und dem Lautsprecherkorb.

### Stand der Technik

Konuslautsprecher bestehen im wesentlichen aus einer konischen Membran, einem Magnetsystem, einer Schwingspule und einem Lautsprecherkorb. Dabei ist das Magnetsystem mit dem Lautsprecherkorb verbunden. Die Membran ist mit der Schwingspule verbunden und in den Lautsprecherkorb eingesetzt, wobei die Schwingspule in den im Magnetsystem gebildeten Luftspalt eintaucht. Der obere Rand der Membran ist mit dem Lautsprecherkorb verbunden. An diese Verbindung zwischen Membran und Lautsprecherkorb werden besondere Voraussetzungen geknüpft. Insbesondere wird verlangt, daß die Verbindung zwischen Membran und Lautsprecherkorb über den gesamten Hubweg der Membran dem Hub einen gleichmäßigen Widerstand entgegenbringt. Um diese Forderung zu erfüllen haben sich heute Anordnungen durchgesetzt, die als Sicken bezeichnet werden und welche mit dem oberen Rand der Membran verbunden sind, den Zwischenraum zwischen Membran und Lautsprecherkorb überspannen und mit dem Lautsprecherkorb verbunden sind. Derartige Sicken, welche in etwa kreisringförmig ausgebildet sind, sind entweder aus Gummi oder Kunststoff gebildet, da nur diese Werkstoffe die geforderten Elastizitätsvoraussetzungen erfüllen. Der Bereich, in welchem die Sicke den Abstand zwischen dem oberen Rand der Membran und dem Befestigungsbereich am Lautsprecherkorb überspannt, ist zumeist gewölbt ausgebildet.

Die Verbindung zwischen dem oberen Rand der Membran und dem inneren Rand der Sicke sowie die Verbindung zwischen dem äußeren Rand der Sicke und dem Lautsprecherkorb sind als Klebeverbindungen ausgeführt. Wegen der hohen mechanischen Belastung der letztbenannten Verbindung sind hochwertige Klebstoffe notwendig, die auf die zu verbindenden Werkstoffe sorgfältig abgestimmt sein müssen. Bedingt durch die hohe mechanische Belastung der Klebeverbindungen ist jedoch die freie Materialauswahl zwischen Sicken- und Membranwerkstoff beschränkt, weil auch sorgfältig abgestimmte Klebstoffe nicht in der Lage sind, alle in Frage kommenden Materialkombinationen zwischen Membran-, Sicken- und Korbmaterial dauerhaft zu verbinden. Ferner wird die Materialauswahl weiter dadurch eingeschränkt, wenn die Lautsprecher bei hohen Umgebungstemperaturen (etwa größer 100°C) betrieben werden. Dies beruht darauf, da viele Werkstoffe bereits in diesem Temperaturbereich erweichen. Aber auch bei Werkstoffen, die in dem genannten Temperaturbereich unkritisch sind, können Probleme hinsichtlich der mechanischen Festigkeit der Klebeverbindungen haben, da die Mehrzahl dieser Verbindungen schon oberhalb von 100°C ihre ursprüngliche Festigkeit einbüßen.

Ferner ist es bekannt, die Sicken mit der Membran dadurch zu verbinden, daß der obere Rand der Membran mit Sickenmaterial umspritzt wird. Eine solche Anordnung, welche auch den Oberbegriff des vorliegenden Anspruchs 1 bildet, ist aus der DE-A-32 41757 bekannt. Wie auch bei den schon angesprochenen Klebeverbindungen können auch die in dieser Schrift angesprochenen Sicken oberhalb von etwa 100°C keine dauerhafte Verbindung zwischen Sicke und Membran herstellen.

Daher liegt der Erfindung die Aufgabe zugrunde, eine besonders stabile Aufhängung für Konuslautsprecher anzugeben, welche auch oberhalb von 100°C bis etwa 230°C temperaturfest ist.

### Darstellung der Erfindung

Diese Aufgabe wird durch die in Anspruch 1 angegebenen Merkmale gelöst.

Vorteilhafte Aus- und Weiterbildungen der Erfindung sind den Ansprüchen 2 bis 8 entnehmbar.

Dadurch, daß die Sicke selbst aus Silikon oder einem Fluorelastomer gebildet ist, ist eine hohe Temperaturfestigkeit der Sicke gegeben, ohne daß die geforderten Elastizitätseigenschaften verlorengehen. Aus diesem Grunde lassen sich derart ausgebildete Lautsprecher auch besonders gut zur Schalldämpfung in temperaturbelasteten Abgasströmen einsetzen. Wird die Sicke aus einem Fluorelastomer gebildet, hat dies den Vorteil, daß derartige Sicken gegenüber Sicken aus Silikon eine noch bessere Temperaturfestigkeit und eine gesteigerte Lösemittelbeständigkeit haben. Probleme im Bezug auf die Verbindung der aus Elastomermaterial hergestellten Sicken mit der Membran sind dadurch ausgeschlossen, daß die Sicke am oberen Rand der Membran angespritzt ist.

Wird gemäß Anspruch 2 die Membran aus Metall gebildet, sind Deformationen der Membran unter Einfluß der Spritzdrücke nicht zu befürchten. Außerdem haben Metallmembranen gegenüber den herkömmlich verwendeten Papier- oder Kunststoffmembranen den Vorteil, daß sie eine hohe Stabilität aufweisen und außerdem im Temperaturbereich oberhalb 100°C problemlqs verwendet werden können.

Die Befestigung des äußeren Randes der Sicke mit dem Lautsprecherkorb ist gemäß Anspruch 3 so realisiert, daß der äußere Rand der Sicke zwischen einer zur Lagerung der Sicke auf dem Lautsprecherkorbs dienenden Ringfläche des Lautprecherkorb und einem umlaufenden Ring eingespannt ist, um die notwendige Abdichtung von vor und hinter der Membran gelegenen Bereichen zu erzielen. Letzteres kann beispielsweise sehr einfach dadurch realisiert sein, daß Schraub- oder Nietverbindungen durch die Lagerringfläche des Korbes, den äußeren Rand der Sicke und den umlaufenden Ring geführt sind.

Eine besonders einfache Verbindung vom äußeren Rand der Sicke und Lagerringfläche des Lautsprecherkorbes ist gemäß Anspruch 4 dann gegeben, wenn der äußere Rand der Sicke einen umlaufenden Ring aufweist, dessen zumindest eine Kreisringfläche mit Sickenmaterial umspritzt ist und daß die mit Sickenmaterial beschichtete Kreisringfläche des umlaufenden Rings gegen eine zur Lagerung der Sicke auf dem Lautsprecherkorb dienenden Ringfläche des Lautsprecherkorbes gepreßt ist. In diesem Fall kann die Fixierung des umlaufenden Ringes während des Verbindens mit dem Lautsprecherkorb unterbleiben. Der notwendige und auf den äußeren Rand der Sicke wirkende Anpreßdruck kann durch entsprechende Schraub- und Nietverbindungen, welche durch den umlaufenden Ring, den äußeren Rand der Sicke und die Ringfläche des Lautsprecherkorbes geführt sind, realisiert werden.

Die Spritzverbindung zwischen Membran und Sicke bzw. zwischen den umlaufenden Ring und Sicke ist weiter verbessert, wenn die Anspritzbereiche dieser Bauteile gemäß Ansprüchen 7 oder 8 vor dem Anvulkanisieren des Sickenmaterials mit einem Haftvermittler beschichtet worden sind.

### Kurze Darstellung der Figuren

Es zeigen:
- Figur 1: einen Schnitt durch einen Konuslautsprecher im Bereich der Aufhängung;
- Figur 2: eine weitere Darstellung gemäß Figur 1; und
- Figur 3: eine Draufsicht auf eine Membran.

### Wege zum Ausführen der Erfindung

Die Erfindung soll nun anhand der Figuren näher erläutert werden.

In Figur 1 ist ein Schnitt durch einen Konuslautsprecher im Bereich der Aufhängung gezeigt. Mit Bezugszeichen 10 ist der Lautsprecherkorb und mit Bezugszeichen 11 ist die Membran bezeichnet. Der Lautsprecher 10 ist mit einer zur Lagerung der Sicke 13 auf dem Lautsprecherkorb (10) dienenden Ringfläche (Lagerringfläche) 12 versehen. Zwischen dem Lautsprecherkorb 10 und der Membran 11 erstreckt sich die aus Silikonmaterial gebildete Sicke 13. Als Silikonwerkstoff wurde Silopren HV3 des Herstellers BASF verwendet, der eine Härte von etwa 50 Shore A aufweist. Soll die Sicke 13 besonders temperaturfest und lösemittelbeständig ausgebildet sein, sollte diese aus einem Fluorelastomer gebildet werden. In diesem Fall haben sich der Werkstoff mit der Markenbezeichnung "Viton" der Firma Dupont und der Werkstoff mit der Markenbezeichnung "Fluorel" der Firma 3M als besonders gute Fluorelastomere-Werkstoffe erwiesen.

Der äußere Rand 14 der Sicke 13 liegt auf der Lagerringfläche 12 auf. Auf der der Lagerringfläche 12 abgewandten Seite des äußeren Randes 14 der Sicke 13 ist ein umlaufender Ring 15 aufgelegt. Dieser umlaufende Ring 15 ist im vorliegenden Ausführungsbeispiel aus Aluminium gebildet und kann in einem anderen - hier nicht dargestellten - Ausführungsbeispiel auch aus einem anderen Werkstoff gebildet sein. Der äußere Rand 14 der Sicke 13 ist zwischen dem umlaufenden Ring 15 und der Lagerringfläche 12 eingeklemmt, indem eine Schraube 16 durch den Ring 15, den äußeren Rand 14 der Sicke 13 und den Lautsprecherkorb 10 geführt ist. Da die Lagerringfläche 12 und der äußere Rand 14 der Sicke 13 kreisringförmige Gestalt haben, ist es notwendig, den äußeren Rand 14 der Sicke 13 durch eine Mehrzahl von Schrauben 16 mit dem Lautsprecherkorb 10 zu verbinden, um die notwendige Abdichtung zwischen vor und hinter der Membran 11 gelegenen Bereichen herbeizuführen.

An den äußeren Rand 14 der Sicke 13 schließt in Richtung zur Membran 11 ein gewölbter Bereich 17 an, der in den inneren und ebenfalls kreisringförmige Gestalt habenden inneren Rand 18 der Sicke 13 übergeht. Dieser innere Rand 18 der Sicke 13 bedeckt den oberen Rand 19 der Membran 11 beidseitig.

Wie Figur 3 in diesem Zusammenhang offenbart, weist der obere Rand 19 der Membran 11 eine umlaufende Perforation auf. Diese - die Perforation bildenden - Durchbrüche 20, wovon in Figur 3 nur vier dargestellt sind, sind im vorliegenden Ausführungsbeispiel rund ausgebildet und haben einen Durchmesser von 1,5 mm und einen Abstand A von etwa 3 mm zum Umfangsrand 21 der Membran 11. Der gegenseitige Abstand der Durchbrüche beträgt etwa 10 mm.

Deutlich ist aus Figur 1 entnehmbar, daß die Durchbrüche 20 in der Membran 11 mit Sickenmaterial ausgefüllt sind, so daß die oberhalb und unterhalb der Membran 11 anliegenden Bereiche des inneren Randes 18 der Sicke 13 durch die Membran 11 hindurch miteinander verbunden sind. Hierdurch wird eine hohe mechanische Festigkeit der Verbindung zwischen Membran 11 und der Sicke 13 hervorgerufen. Eine weitere Verbesserung der mechanischen Festigkeit der Verbindung zwischen Membran 11 und Sicke 13 kann dadurch hervorgerufen werden, daß die Grenzflächen der Membran 11, die mit Sickenmaterial in Berührung stehen mit einer Lage Haftvermittler (nicht dargestellt) vorbehandelt sind.

Die im Zusammenhang mit den Figuren 1 und 3 dargestellte Membran 11 ist aus Aluminium mit einer Wandstärke von 0,2 mm gebildet. Obwohl mit Aluminium als Membranmaterial bei der in Figur 1 dargestellten Anordnung die besten Erfahrungen gemacht wurden, ist die Erfindung nicht auf die Anwendung von Aluminium als Membranmaterial beschränkt. Vielmehr sind alle Materialien geeignet, die unter Anwendung der jeweils gewählten Spritztechnik beim Anvulkanisieren der Sicke 13 keine Verformung im oberen Randbereich 19 erleiden.

Um letzteres näher zu verdeutlichen ist in Figur 1 im Übergangsbereich von Membran 11 und Sicke 13 ausschnittsweise die obere Form 22 und die untere Form 23 des Spritzwerkzeugs gezeigt. Da die Spritzkanäle 24 nur in der oberen Form 22 ausgeführt sind, kann trotz der relativ niedrigen Spritzdrücke von bis 60 bar beim Anvulkanisieren der Sicke 13 an den oberen Rand 19 der Membran 11 nicht ausgeschlossen werden, daß auch die ansonsten sehr stabile Aluminiummembran 11 nicht doch unter dem Einfluß der wirkenden Spritzdrücke in dem Bereich verformt wird, mit welchem sie in den von den beiden Formen 22, 23 gebildeten Spritzraum ragt. Aus diesem Grund ist in der unteren Form 23 der Absatz 25 ausgebildet, welcher den oberen Rand 19 der Membran 11 nahe ihrem Umfangsrand 21 im Spritzwerkzeug unterstützt.

Die in Figur 2 gezeigte Ausführungsform unterscheidet sich von der Ausführungsform gemäß Figur 1 nur durch eine geänderte Verbindung zwischen dem äußerem Rand 14 der Sicke 13 mit dem Lautsprecherkorb 10 sowie durch eine abgewandelte Ausbildung der Verbindung zwischen innerem Rand 18 der Sicke 13 und der Membran 11.

In den äußeren Rand 14 der Sicke 13 ist der umlaufende Ring 15' integriert, und zwar dadurch, daß der Ring 15' vor dem Vulkanisieren der Sicke 13 in das Spritzwerkzeug (nicht dargestellt) eingelegt wird, so daß er sich beim Vulkanisieren der Sicke 13 mit dieser verbindet. Durch die Einheit von äußerem Rand 14 und Ring 15' wird die Verbindung der Sicke 13 mit dem Lautsprecherkorb 10 vereinfacht, weil eine Justage des Rings gemäß Figur 1 beim Verbinden entfällt.

Der obere Rand 14 der Sicke 13 ist im in Figur 2 dargestellten Ausführungsbeispiel mit Nieten 26 mit dem Lautsprecherkorb 10 verbunden, so daß im verbundenen Zustand die Bereiche des oberen Randes 14 der Sicke 13, welche an die untere Kreisringfläche des umlaufenden Ringes 15' anvulkanisiert sind, zur Herstellung der notwendigen Abdichtung gegen die Lagerringfläche 12 gepreßt sind.

Der obere Rand 19 der Membran 11 ist ebenfalls beidseitig mit Sickenmaterial beschichtet. Auch im hier dargestellten Ausführungsbeispiel sind die beiderseits der Membran 11 befindlichen Bereiche des inneren Randes 18 der Sicke 13 durch die Durchbrüche 20 in der Membran miteinander verbunden. Abweichend von Figur 1 weist aber in Figur 2 die untere Form 23 nicht den Absatz 25 auf. Eine Beschädigung des in den Formraum ragenden Endes des oberen Randes 19 der Membran 11 ist dabei aber nicht zu befürchten, da auch die untere Form 23 Spritzkanäle aufweist. Letzteres stellt sicher, daß beim Anvulkanisieren der Sicke 13 beiderseits der Membran 11 im Bereich 19 gleichmäßige Druckverhältnisse vorherrschend sind, was eine Beschädigung des oberen Randes 19 während des Anvulkanisierens der Sicke 13 ausschließt.

Abschließend sei darauf hingewiesen, daß der Ring 15' gemäß Figur 2 nicht notwendig glattwandig ausgebildet sein muß. Vielmehr kann dieser Ring 15' auch mit Öffnungen und Vertiefungen versehen sein, um die Befestigung des Ringes 15' mit dem äußeren Rand 14 der Sicke 13 während des Anvulkanisierens zu verbessern.

Auch ist nicht notwendig, daß die Durchbrüche 20 in der Membran 11 gleichen Abstand zur Rotationsachse 27 aufweisen. Ferner ist die Perforation des oberen Randes der Sicke auch nicht auf runde Durchbrüche 20 beschränkt.

## Patentansprüche

1. Aufhängung für Konuslautsprecher mit einer Membran (11), mit einem Lautsprecherkorb (10) und mit einer aus einem hochtemperaturfesten Elastomer gebildeten Sicke (13), deren äußerer Rand (14) mit dem Lautsprecherkorb (10) und deren innerer Rand (18) mit dem oberen Rand (19) der Membran (11) verbunden ist, wobei der obere Rand (19) der Membran (11) mit dem Sickenmaterial umspritzt ist,
**dadurch gekennzeichnet,** daß der obere Rand (19) der Membran (11) eine umlaufende Perforation aufweist, deren Durchbrüche (20) nach dem Umspritzen mit dem Sickenmaterial ausgefüllt sind, so daß die den oberen Rand (19) der Membran (11) beidseitig beschichtenden Bereiche aus Sickenmaterial durch die Durchbrüche (20) der Membran (11) hindurch miteinander verbunden sind.

2. Aufhängung nach Anspruch 1,
**dadurch gekennzeichnet,** daß die Membran (11) aus Metall gebildet ist.

3. Aufhängung nach Anspruch 1,
**dadurch gekennzeichnet,** daß der äußere Rand (14) der Sicke (13) mit dem Lautsprecherkorb (10) so verbunden ist, daß der äußere Rand (14) der Sicke (13) zwischen einer zur Lagerung der Sicke (13) auf dem Lautsprecherkorb (10) dienenden Ringfläche (12) des Lautsprecherkorbes (10) und einem umlaufenden Ring (15) eingespannt ist.

4. Aufhängung nach Anspruch 1,
**dadurch gekennzeichnet,** daß der äußere Rand (14) der Sicke (13) einen umlaufenden Ring (15') aufweist, dessen zumindest eine Kreisringfläche mit Sickenmaterial umspritzt ist, und daß im verbundenen Zustand von Sicke (13) und Lautsprecherkorb (10) die mit Sickenmaterial beschichtete Kreisringfläche des umlaufenden Ringes (15') gegen eine zur Lagerung der Sicke (13) auf dem Lautsprecherkorb (10) dienenden Ringfläche (12) des Lautsprecherkorbes (10) gepreßt ist.

5. Aufhängung nach einem der Ansprüche 1 bis 4,
**dadurch gekennzeichnet,** daß das Elastomer, aus welchem die Sicke (13) gebildet ist, ein Silikongummi ist.

6. Aufhängung nach einem der Ansprüche 1 bis 4,
**dadurch gekennzeichnet** daß das Elastomer, aus welchem die Sicke (13) gebildet ist, ein Fluorelastomer ist.

7. Aufhängung nach Anspruch 1,
**dadurch gekennzeichnet,** daß die Bereiche der Membran (11), welche mit dem Sickenmaterial beschichtet sind, einen Haftvermittler zwischen dem Sickenmaterial und der Membran (11), aufweisen.

8. Aufhängung nach Anspruch 4,
**dadurch gekennzeichnet,** daß die Bereiche des umlaufenden Ringes (15'), welche mit dem Sickenmaterial beschichtet sind, einen Haftvermittler zwischen dem Sickenmaterial und dem umlaufenden Ring (15') aufweisen.

## Claims

1. Suspension for cone-type loudspeakers, having a diaphragm (11), a loudspeaker frame (10) and a bead (13) formed from an elastomer resistant to high temperatures, whose outer edge (14) is joined to the loudspeaker frame (10) and whose inner edge (18) is joined to the upper edge (19) of the diaphragm (11), the upper edge (19) of the diaphragm (11) being encapsulated with the bead material, **characterised in that** the upper edge (19) of the diaphragm (11) has a continuous perforation whose openings (20) are filled with the bead material following encapsulation, so that the areas of bead material coating the upper edge (19) of the diaphragm (11) on both sides are interconnected through the openings (20 in the diaphragm (11).

2. Suspension according to Claim 1, **characterised in that** the diaphragm (11) is formed from metal.

3. Suspension according to Claim 1, **characterised in that** the upper edge (14) of the bead (13) is joined to the loudspeaker frame (10), so that the outer edge (14) of the bead (13) is clamped between a circular face (12) of the loudspeaker frame (10) serving as a support for the bead (13) on the loudspeaker frame (10), and a continuous ring (15).

4. Suspension according to Claim 1, **characterised in that** the outer edge (14) of the bead (13) has a continuous ring (15'), at least one of whose circular faces is encapsulated with bead material, and that in the bonded state of the bead (13) and the loudspeaker frame (10), the circular face of the continuous ring coated with bead material is pressed against a circular face (12) of the loudspeaker frame (10) serving as a support for the bead (13) on the loudspeaker frame (10).

5. Suspension according to one of Claims 1 to 4,
**characterised in that** the elastomer from which the bead (13) is formed is a silicone rubber.

6. Suspension according to one of Claims 1 to 4,
**characterised in that** the elastomer from which the bead (13) is formed is a fluoroelastomer.

7. Suspension according to Claim 1, **characterised in that** the areas of the diaphragm (11) which are coated with the bead material have a coupling agent between the bead material and the diaphragm (11).

8. Suspension according to Claim 4, **characterised in that** the areas of the continuous ring (15') which are coated with the bead material have a coupling agent between the bead material and the continuous ring (15').

## Revendications

1. Suspension pour haut-parleur conique comprenant une membrane (11), un saladier (10) de haut-parleur et une moulure (13) réalisée en élastomère résistant à haute température, dont le bord extérieur (14) est relié au saladier (10) de haut-parleur et dont le bord intérieur (18) est relié au bord supérieur (19) de la membrane (11), le bord supérieur (19) de la membrane (11) étant enrobé par injection du matériau de la moulure, caractérisée en ce que le bord supérieur (19) de la membrane (11) présente une perforation circulaire dont les percées (20) sont remplies du matériau de la moulure après l'injection, si bien que les zones en matériau de la moulure recouvrant de part et d'autre le bord supérieur (19) de la membrane (11) sont reliées et communiquent entre elles par les percées (20) de la membrane (11).

2. Suspension selon la revendication 1, caractérisée en ce que la membrane (11) est formée de métal.

3. Suspension selon la revendication 1, caractérisée en ce que le bord extérieur (14) de la moulure (13) est relié au saladier (10) de haut-parleur de telle manière que le bord extérieur (14) de la moulure (13) est tendu entre une surface annulaire (12) du saladier (10) de haut-parleur servant au logement de la moulure (13) sur le saladier (10) de haut-parleur et un anneau de révolution (15).

4. Suspension selon la revendication 1, caractérisée en ce que le bord extérieur (14) de la moulure (13) présente un anneau de révolution (15') dont au moins une surface d'anneau circulaire est enrobée par injection du matériau de la moulure et en ce que à l'état relié de la moulure (13) et du saladier (10) de haut-parleur, la surface d'anneau circulaire de l'anneau de révolution(15') qui est revêtue du matériau de la moulure est comprimée contre une surface annulaire (12) du saladier (10) de haut-parleur, servant au logement de la moulure (13) sur le saladier (10) de haut-parleur.

5. Suspension selon l'une des revendications 1 à 4, caractérisée en ce que l'élastomère dont est formée la moulure (13) est un caoutchouc silicone.

6. Suspension selon l'une des revendications 1 à 4, caractérisée en ce que l'élastomère dont est formée la moulure (13) est un élastomère fluoré.

7. Suspension selon la revendication 1, caractérisée en ce que les zones de la membrane (11) qui sont revêtue d'une couche du matériau de la moulure présentent un agent adhésif entre le matériau de la moulure et la membrane (11).

8. Suspension selon la revendication 4, caractérisée en ce que les zones de l'anneau de révolution (15') qui sont revêtues d'une couche du matériau de la moulure présentent un agent adhésif entre le matériau de la moulure et l'anneau de révolution (15').
